# EUROPÄISCHE PATENTSCHRIFT

(11) **EP 1 506 066 B1**
(45) Veröffentlichungstag und Bekanntmachung des Hinweises auf die Patenterteilung: **10.08.2005**
(21) Anmeldenummer: 03704663.8
(22) Anmeldetag: 20.02.2003
(51) Int. Cl.: B22D 11/128

(54) **EINRICHTUNG ZUM WECHSELN EINES SEGMENTES EINES AUS MEHREREN SEGMENTEN GEBILDETEN BOGENS EINER STRANGFÜHRUNG FÜR EINE STRANGGIESSMASCHINE, AUF DER FLÜSSIGE METALLE, INSBESONDERE FLÜSSIGER STAHL, VERGOSSEN WERDEN**
DEVICE FOR REPLACING A SEGMENT OF AN ARC OF A STRAND GUIDE, MADE FROM A PLURALITY OF SEGMENTS, FOR A CONTINUOUS CASTING MACHINE ON WHICH LIQUID METALS, ESPECIALLY LIQUID STEEL, ARE CAST
DISPOSITIF DE CHANGEMENT D'UN SEGMENT D'UN ARC, FORME DE PLUSIEURS SEGMENTS, D'UN GUIDAGE DE LIGNE POUR UNE MACHINE A COULEE CONTINUE, SUR LAQUELLE EST COULE DU METAL FONDU, NOTAMMENT DE L'ACIER FONDU

(30) Priorität: 13.03.2002 DE 10210988
(43) Veröffentlichungstag der Anmeldung: 16.02.2005
(73) Patentinhaber: SMS Demag Aktiengesellschaft, 40237 Düsseldorf (DE)
(72) Erfinder: KNÜFERMANN, Dieter, 47198 Duisburg (DE); RZEPCZYK, Michel, 46539 Dinslaken (DE)
(74) Vertreter: Valentin, Ekkehard
(86) Internationale Anmeldenummer: PCT/EP2003/001720
(87) Internationale Veröffentlichungsnummer: WO 2003/076106

(56) Entgegenhaltungen:
- DE-A- 1 957 690
- DE-A- 2 908 476
- DE-B- 1 285 095
- PATENT ABSTRACTS OF JAPAN vol. 2000, no. 26, 1. Juli 2002 (2002-07-01) & JP 2001 252752 A (SUMITOMO HEAVY IND LTD), 18. September 2001 (2001-09-18) -& JP 2001 252752 A (SUMITOMO HEAVY IND LTD) 18. September 2001 (2001-09-18)

## Beschreibung

Die Erfindung betrifft eine Einrichtung zum Wechseln eines Segmentes eines aus mehreren Segmenten gebildeten Bogens einer Strangführung für eine Stranggießmaschine, auf der flüssige Metalle, insbesondere flüssiger Stahl, vergossen wird, wobei die Segmente einzeln in Segmentträgern lösbar befestigt sind und ein gelöstes Segment in einer Führung mittels einer Kette, einer ersten Traverse und einem Kran bis auf die Gießbühne anhebbar ist.

Die Segmente werden insbesondere an Brammen-Stranggießmaschinen eingesetzt und müssen in Abständen anlässlich von Reparaturen oder / oder Wartungsarbeiten ausgebaut und in eine entfernte Werkstatt verbracht werden. Eine solche Segment-Wechseleinrichtung ist in der DE 29 08 476 beschrieben. Die Segmente tragen Ausbaurollen, die in bis zu einem Bogenradius reichenden ortsfesten Führungen laufen, die radial zum Bogenverlauf angeordnet sind. Für alle Führungen ist ein bewegbarer, bis zum Bogenradius reichender, um eine horizontale Achse schwenkbarer, innerer Bahnabschnitt gebildet, der selektiv auf eine ortsfeste Führung eingestellt werden kann. Dabei sind einschiebbare Arretiereinrichtungen für die fluchtende Positionierung und Abstützung des Bahnabschnitts auf die ortsfesten Führungen vorgesehen. Obwohl sich derartige Segment-Wechseleinrichtungen bewährt haben, ist wegen der im Bogeninneren erfolgten Belegung die Zugänglichkeit zu den Segmenten teilweise eingeschränkt. Außerdem wird die Einsichtnahme behindert.

Der Erfindung liegt die Aufgabe zugrunde, die Zugänglichkeit zu den Segmenten solcher Stranggießmaschinen zu verbessern, wobei das Gewicht der Segmente, das bis zu 60 t und mehr betragen kann, zu berücksichtigen ist.

Die gestellte Aufgabe wird erfindungsgemäß dadurch gelöst, dass ein Segmentträger über Tragzapfen in einer U-förmigen, zweiten Traverse gehalten ist, deren seitliche Schenkel an je einer Kette hängen. Dadurch kann auf beiden Seiten der Stranggießmaschine auf verschiedenen Niveaus eine verbesserte Begehung mit freier Zugänglichkeit zu den Segmenten erzielt werden. Ein Vorteil ist außerdem die Tragfähigkeit eines solchen Systems in erforderlicher Größenordnung bei freiem Bogen-Innenraum und demzufolge verbesserter Zugänglichkeit zu den Segmenten am Außen- und Innenbogen.

Die Zugänglichkeit wird noch dadurch weiter verbessert, dass eine Begehung zwischen den Segmenten und der Strangführung angeordnet ist.

Die Ausbildung der Einrichtung kann ferner derart erfolgen, dass an beiden Stirnseiten der Strangführung, jeweils parallel, dem Verlauf einer Führung folgend, Ausbau-Ketten in jeweils einer oberen Schiene geführt und die Ausbau-ketten am kranseitigen Ende mittels der ersten Traverse, die Kranschlaufen trägt, miteinander verbunden sind.

Die hohe Last kann in den Schienen dadurch leichter transportiert werden, dass die Ausbau-Ketten jeweils mittels in den Kettengliedern drehgelagerten Führungsrädern in den Schienen bewegbar sind.

Für die Übergabe der Segmente ist weiter vorteilhaft, dass die Ausbau-Ketten jeweils beidseitig mit der zweiten Traverse zur Aufnahme eines Segmentes mittels Befestigungsriegeln verbunden sind.

Für die Übernahme oder den Wiedereinbau ist ferner vorteilhaft, dass die Ausbau-Ketten am segmentseitigen Ende mittels der zweiten Traverse, die Winkelstützen bildet und die Befestigungsriegel aufweist, mit dem Segment verbunden sind.

Eine weitere Ausgestaltung sieht vor, dass eine der Winkelstützen als Momentenstütze auf der zur Stützrollen-Antriebsseite gegenüberliegenden Seite dient und dass das Segment auf dieser Seite mittels zumindest zwei beabstandeten Tragzapfen und eines Riegels und auf der anderen Seite mittels eines Riegels einhängbar ist. Der Vorteil besteht darin, dass das Segment beim Ein- und Ausbau in Richtung des Schienenverlaufs geführt werden kann. Die doppeltgestützte Ausführung berücksichtigt die, insbesondere im oberen Bereich der Stranggießmaschine beim Segmentwechsel auftretenden großen vertikalen Kraftkomponenten bei Segmentgewichten bis zu 60 t.

Eine andere Verbesserung besteht darin, dass am untersten Kettenglied jeder Ausbau-Kette eine gelenkig angeschlossene Einfädelrolle vorgesehen ist. Dadurch werden zum Ausbau eines Segmentes die Ketten von der Gießbühne aus mittels des Krans in die Führungsschienen leichter eingefädelt.

Eine andere Ausgestaltung besteht darin, dass auf beiden Seiten der Strangführung freie Begehungs-Flächen mit freier Zugänglichkeit zu den Segmenten vorgesehen sind. Dadurch werden Wartung und Beobachtung der Anlagenteile begünstigt.

Dabei können die Begehungsflächen eine Mindestbreite von 500 mm aufweisen, so dass sogar kleinere Lasten bis zu den Segmenten getragen werden können.

In der Zeichnung sind Ausführungsbeispiele der Erfindung dargestellt, die nachfolgend näher erläutert werden.

Es zeigen:
- Fig. 1: eine Seitenansicht der Stranggießanlage mit dem Verlauf der Führung und deren Schienen
- Fig. 2: eine Vorderansicht der Wechseleinrichtung mit einem Segment,
- Fig. 3: die zu Fig. 2 gehörende Seitenansicht (ohne Segment gezeichnet),
- Fig. 4A: einen Teilschnitt durch den untersten Teil einer der Ketten,
- Fig. 4B: eine Einzelheit A aus Fig. 4A,
- Fig. 5: eine Vorderansicht der Stranggießanlage mit verbesserter Zugänglichkeit der Stranggießmaschine und
- Fig. 6: die zu Fig. 5 gehörende Draufsicht.

Gemäß Fig. 1 ist die Stranggießanlage von der Seite gesehen, so dass der BogenVerlauf der Strangführung in Form eines Slützrollengerüstes 2 sichtbar wird, wobei die Segmente 1 in Betriebslage eingebaut sind. Die Führungen 4 für die Segmentträger 3 bestehen aus paarweise angeordneten Schienen 4a und verlaufen von der Gießbühne 7 mit einer Stranggießkokille 7a bis in den Bereich der Endpositionen der Segmente 1. Eine obere Schiene 4a reicht im Bogen bis vor die Endposition und eine untere Schiene 4b bis hinter die Endposition. Im horizontalen Teil der Strangführung 2 enden die Schienen 4a, 4b gemeinsam.

Die Einrichtung zum Wechseln eines Segments 1, das in einer Vielzahl den Bogen oder Teilbogen der Strangführung 2 für eine Stranggießmaschine bildet, auf der flüssige Metalle, insbesondere flüssiger Stahl vergossen wird, weist Segmente 1 auf, die in Segmentträgern 3 lösbar befestigt sind. Ein gelöstes Segment 1 kann in der Führung 4 mittels eines Kettenpaars 5 und eines Krans 6 bis auf die Gießbühne 7 gehoben werden.

Zu diesem Zweck (Fig. 2) sind an den beiden Stirnseiten 8a und 8b der Strangführung 2, jeweils parallel, dem Verlauf der Strangführung 2 angepasst, Ausbau-Ketten 5a und 5b in jeweils einer schienenartigen Führung 4 geführt. Die Einzel-Ketten 5a und 5b sind am kranseitigen Ende 9 mittels einer ersten Traverse 10, die zumindest eine Kranschlaufe 11 besitzt, miteinander verbunden. Die Ausbau-Ketten 5a, 5b werden stabil und parallel mittels Abstandshaltern 12 gehalten. Jede Einzel-Kette 5a, 5b besteht aus Kettengliedern 13 (des Typs 990 x 380), mit einem Riegel 14 und Führungsrädern 15. Die Führungsräder 15 laufen in den Schienen 4a. Die Kettenglieder 13 weisen seitliche Platten 16 auf.

Die Kettenglieder 13 der Ausbau-Ketten 5a, 5b sind jeweils mittels des Riegels 14 zusammengehalten.

Gemäß Fig. 2 bildet eine zweite Traverse 10a an einem segmentseitigen Ende 17 Winkelstützen 10b und 10c, wobei Befestigungsriegel 18 eine Verbindung zur jeweiligen Ausbau-Kette 5a, 5b herstellen.

Innerhalb der Winkelstützen 10b und 10c sind Schrauben 19 und weitere Riegel 20 in Führungsleisten 21 vorgesehen. Das Segment 1 greift mittels Tragzapfen 22 in diese Führungsleisten 21 ein.

In Fig. 2 ist ferner die linke Winkelstütze 10b als Momentenstütze 23 gegenüberliegend zur Stützrollen-Antriebsseite 24 ausgeführt. Auf der Seite 25 greifen in die Momentenstütze 23 zwei Tragzapfen 22 ein und auf der Stützrollen-Antriebsseite 24 der rechten Winkelstütze 10c ein einzelner Tragzapfen 22.

Die auf der Seite 25 doppelgestützte Ausführung berücksichtigt die insbesondere im oberen Bereich der Stranggießmaschine beim Segmentwechsel auftretenden großen vertikalen Kraftkomponenten, die bei Segmentgewichten von z.B. 60 t entstehen.

Am untersten Kettenglied 13 jeder Ausbau-Kette 5a, 5b ist eine auf einer Achse gelenkig gelagerte Einfädelrolle 26 angeschlossen.

Gemäß Fig. 3 greift der Kran 6 mit dem Kranhaken um einen Bolzen 27, wobei dieser mittels Achshalter 28 gelagert ist. Die untere, zweite Traverse 10a ist mittels des Befestigungsriegels 18 mit der Ausbau-Kette 5a (5b) verbunden. Am untersten Kettenglied 13 ist die Einfädelrolle 26 gelenkig um die Achse drehbar.

In Fig. 4A ist ersichtlich das Führungsrad 15 innerhalb des Kettenglieds 13 drehgelagert. Die Ausbau-Ketten 5a, 5b sind jeweils mittels des Befestigungszapfens 18 mit der zweiten Traverse 10a verbunden, wobei ein Deckel 29, eine Schmierung 30 und eine Zylinderkopfschraube 31 das Gegenlager bilden. Das Führungsrad 15 ist auf einem Wellenzapfen 32 gelagert, der mittels Buchsen 33 geführt ist. Das Lager ist mittels eines Deckels 34 abgeschlossen. Außerdem ist eine Schraube 35 für den Anschluss der Einfädelrolle 26 mit der Platte 36 verbunden.

In Fig. 4B (vgl. die Einzelheit "A" aus Fig. 4A) ist die Schraube 35 mittels einer Verdrehsicherung 37 gesichert.

Fig. 5 zeigt die Stranggießanlage im Aufriss mit der Gießbühne 7. Aufgrund der Lage des Stützrollengerüstes 2 in den Segmenten 1 und der beiderseitigen Anordnung von Einzel-Ketten 5a und 5b auf der Seite 25 und der Stützrollen-Antriebsseite 24 wird eine Vielzahl von freien Begehungs-Flächen 38 mit freier Zugänglichkeit zu den Segmenten 1 geschaffen.

Fig. 6 zeigt diese Begehungs-Flächen 38 mit verbesserter Zugänglichkeit als Draufsicht.

### Bezugszeichen-Liste

- 1: Segment
- 2: Strangführung
- 3: Segmentträger
- 4: Führung
- 4a: obere Schiene
- 4b: untere Schiene
- 5: Kettenpaar
- 5a: Ausbau-Kette
- 5b: Ausbau-Kette
- 6: Kran
- 7: eßbühne
- 7a: Stranggießkokille
- 8a: Stirnseite
- 8b: Stirnseite
- 9: kranseitiges Ende
- 10: erste Traverse
- 10a: zweite Traverse
- 10b: linke Winkelstütze
- 10c: rechte Winkelstütze
- 11: Kranschlaufe
- 12: Abstandshalter
- 13: Kettenglied
- 14: Riegel
- 15: Führungsrad
- 16: seitliche Platten
- 17: segmentseitiges Ende
- 18: Befestigungszapfen
- 19: Schraube
- 20: Riegel
- 21: Führungsleiste
- 22: Tragzapfen
- 23: Momentenstütze
- 24: Stützrollen-Antriebsseite
- 25: andere Seite
- 26: Einfädelrolle
- 27: Bolzen
- 28: Achshalter
- 29: Deckel
- 30: Schmierung
- 31: Zylinderkopfschraube
- 32: Wellenzapfen
- 33: Buchse
- 34: Deckel
- 35: Schraube
- 36: Platte
- 37: Verdrehsicherung
- 38: Begehung
- 38a: Begehungs-Fläche

## Patentansprüche

1. Einrichtung zum Wechseln eines Segments eines aus mehreren Segmenten gebildeten Bogens einer Strangführung für eine Stranggießmaschine, auf der flüssige Metalle, insbesondere flüssiger Stahl vergossen wird, wobei die Segmente einzeln in Segmentträgern lösbar befestigt sind und ein gelöstes Segment in einer Führung mittels einer Kette, einer ersten Traverse und eines Krans bis auf die Gießbühne anhebbar ist,
**dadurch gekennzeichnet,**
**dass** der Segmentträger (3) über Tragzapfen (22) in einer U-förmigen, zweiten Traverse (10a) gehalten ist, deren seitliche Schenkel (10b, 10c) an je einer Kette (5a, 5b) hängen.

2. Einrichtung nach Anspruch 1,
**dadurch gekennzeichnet,**
**dass** eine Begehung (38) zwischen den Segmenten (1) und der Strangführung (4) angeordnet ist.

3. Einrichtung nach Anspruch einem der Ansprüche oder 2,
**dadurch gekennzeichnet,**
**dass** an beiden Stirnseiten (8a, 8b) der Strangführung (2), jeweils parallel, dem Verlauf einer Führung (4) folgend, Ausbau-Ketten (5a, 5b) in jeweils einer oberen Schiene (4a) geführt und die Ausbau-Ketten (5a, 5b) am kranseitigen Ende (9) mittels der ersten Traverse (10), die Kranschlaufen (11) trägt, miteinander verbunden sind.

4. Einrichtung nach einem der Ansprüche 1 bis 3,
**dadurch gekennzeichnet,**
**dass** die Ausbau-Ketten (5a, 5b) jeweils mittels in den Kettengliedern (13) drehgelagerten Führungsrädern (15) in den Schienen (4a; 4b) bewegbar sind.

5. Einrichtung nach einem der Ansprüche 1 bis 4,
**dadurch gekennzeichnet,**
**dass** die Ausbau-Ketten (5a, 5b) jeweils beidseitig mit der zweiten Traverse (10a) zur Aufnahme eines Segmentes (1) mittels Befestigungsriegeln (18) verbunden sind.

6. Einrichtung nach einem der Ansprüche 1 bis 5,
**dadurch gekennzeichnet,**
**dass** die zweite Traverse (10a) am segmentseitigen Ende (17) die Winkelstützen (10b, 10c) bildet und Befestigungsriegel (18) aufweist, die mit den Ketten (5a, 5b) verbunden sind.

7. Einrichtung nach einem der Ansprüche 1 bis 6,
**dadurch gekennzeichnet,**
**dass** eine der Winkelstützen (10b) als Momentenstütze (23) auf der zur Stützrollen-Antriebsseite (24) gegenüberliegenden Seite (25) dient und dass das Segment (1) auf dieser Seite (25) mittels zumindest zwei beabstandeten Tragzapfen (22) und eines Riegels (20) und auf der anderen Seite (24) mittels eines Riegels (20) einhängbar ist.

8. Einrichtung nach einem der Ansprüche 1 bis 7,
**dadurch gekennzeichnet,**
**dass** am untersten Kettenglied (13) jeder Ausbau-Kette (5a, 5b) eine gelenkig angeschlossene Einfädelrolle (26) vorgesehen ist.

9. Einrichtung nach einem der Ansprüche 1 bis 8,
**dadurch gekennzeichnet,**
**dass** auf beiden Seiten (24; 25) der Strangführung (2) freie Begehungs-Flächen (38a) mit freier Zugänglichkeit zu den Segmenten (1) vorgesehen sind.

10. Einrichtung nach Anspruch 9,
**dadurch gekennzeichnet,**
**dass** die Begehungsflächen (38a) eine Mindestbreite von 500 mm aufweisen.

## Claims

1. A device for replacing a segment of an arc-shaped strand guide that is composed of a plurality of segments and utilized in a continuous casting machine for casting liquid metals, particularly liquid steel, wherein the individual segments are detachably mounted in segment carriers and a detached segment can be lifted in a guide as far as the casting platform by means of a chain, a first crosshead and a crane,
**characterized in**
**that** lifting lugs (22) hold the segment carrier (3) in a U-shaped second crosshead (10a), the lateral limbs (10b, 10c) of which are respectively suspended on a chain (5a, 5b).

2. The device according to claim 1,
**characterized in**
**that** an access gangway (38) is arranged between the segments (1) and the strand guide (4).

3. The device according to claim 1 or 2,
**characterized in**
**that** dismounting chains (5a, 5b) are respectively guided in a parallel fashion in one respective upper rail (4a) on both face sides (8a, 8b) of the strand guide (2) such that they follow the course of the guide (4), and in that the dismounting chains (5a, 5b) are connected to one another at the end (9) on the side of the crane by means of the first crosshead (10) that carries the crane loops (11).

4. The device according to one of claims 1-3,
**characterized in**
**that** the dismounting chains (5a, 5b) can be respectively displaced in the rails (4a; 4b) by means of guide wheels (15) that are rotatably supported in the chain links (13).

5. The device according to one of claims 1-4,
**characterized in**
**that** the dismounting chains (5a, 5b) are respectively connected to the second crosshead (10a) on both sides by means of mounting bolts (18) in order to lift a segment (1).

6. The device according to one of claims 1-5,
**characterized in**
**that** the second crosshead (10a) forms the rectangular brackets (10b, 10c) at the end (17) on the side of the segment and contains mounting bolts (18) that are connected to the chains (5a, 5b).

7. The device according to one of claims 1-6,
**characterized in**
**that** one of the rectangular brackets (10b) serves as a torque arm (23) on the side (25) that lies opposite of the support roll driving side (24), and in that the segment (1) can be suspended by means of at least two lifting lugs (22) and a bolt (20) on this side (25) and by means of a bolt (20) on the other side (24).

8. The device according to one of claims 1-7,
**characterized in**
**that** a threading roll (26) is connected in an articulated fashion to the bottom chain link (13) of each dismounting chain (5a, 5b).

9. The device according to one of claims 1-8,
**characterized in**
**that** both sides (24; 25) of the strand guide (2) are provided with free gangway surfaces (38a) in order to provide unimpeded access to the segments (1).

10. The device according to claim 9,
**characterized in**
**that** the gangway surfaces (38a) have a minimum width of 500 mm.

## Revendications

1. Dispositif de changement d'un segment d'un arc formé de plusieurs segments d'un guide de ligne pour machine à coulée continue, sur laquelle est coulé du métal liquide, notamment de l'acier liquide, les segments étant fixés individuellement de manière détachable dans des supports de segments et un segment détaché pouvant être soulevé dans un guide au moyen d'une chaîne, d'une première traverse et d'une grue jusqu'au plancher de coulée,
**caractérisé en ce que**
le support de segment (3) est maintenu par des tourillons supports (22) dans une deuxième traverse en forme de U (10a), dont les branches latérales (10b, 10c) sont suspendues chacune à une chaîne (5a, 5b).

2. Dispositif selon la revendication 1,
**caractérisé en ce que**
un passage (38) est disposé entre les segments (1) et le guide de ligne (4).

3. Dispositif selon une des revendications 1 ou 2,
**caractérisé en ce que**,
sur les deux faces frontales (8a, 8b) du guide de ligne (2), des chaînes de démontage (5a, 5b) sont guidées chacune parallèlement en suivant l'extension d'un guide (4), dans un rail supérieur respectif (4a) et que les chaînes de démontage (5a, 5b) sont reliées entre elles, à l'extrémité située du côté de la grue (9), au moyen de la première traverse (10) qui supporte les boucles de la grue (11).

4. Dispositif selon une des revendications 1 à 3,
**caractérisé en ce que**
les chaînes de démontage (5a, 5b) sont mobiles respectivement dans les rails (4a ; 4b) au moyen de roues de guidage (15) s'appuyant en rotation dans les maillons de la chaîne (13).

5. Dispositif selon une des revendications 1 à 4,
**caractérisé en ce que**,
les chaînes de démontage (5a, 5b) sont reliées chacune bilatéralement à la deuxième traverse (10a) destinée à recevoir un segment (1) au moyen de verrous de fixation (18).

6. Dispositif selon une des revendications 1 à 5,
**caractérisé en ce que**
la deuxième traverse (10a) constitue les supports angulaires (10b, 10c) à l'extrémité située du côté du segment (17) et présente des verrous de fixation (18) qui sont reliés aux chaînes (5a, 5b).

7. Dispositif selon une des revendications 1 à 6,
**caractérisé en ce que**
un des supports angulaires (10b) sert de support de moment (23) sur le côté (25) opposé au côté commande des rouleaux de soutien (24) et que le segment (1) peut être accroché sur ce côté (25) au moyen d'au moins deux tourillons supports espacés (22) et d'un verrou (20) et sur l'autre côté (24) au moyen d'un verrou (20).

8. Dispositif selon une des revendications 1 à 7,
**caractérisé en ce que**,
sur l'élément à chaîne situé le plus bas (13) de chaque chaîne de démontage (5a, 5b), il est prévu un rouleau d'engagement (26) raccordé de manière articulée.

9. Dispositif selon une des revendications 1 à 8,
**caractérisé en ce que**,
sur les deux côtés (24 ; 25) du guide de ligne (2), des surfaces de passage libres (38a) sont prévues avec une accessibilité libre aux segments (1).

10. Dispositif selon la revendication 9,
**caractérisé en ce que**
les surfaces de passage (38a) ont une largeur minimale de 500 mm.
